# DEMANDE DE BREVET EUROPEEN

(11) **EP 1 897 850 A1**
(43) Date de publication de la demande: **12.03.2008**
(21) Numéro de dépôt: 07291073.0
(22) Date de dépôt: 06.09.2007
(51) Int. Cl.: B68B 1/04

(54) **Harnachement, tel qu'une bride ou un bridon d'equitation permettant de limiter la pression exercée sur la nuque de l'animal**

(30) Priorité: 07.09.2006 FR 0607846
(71) Demandeur: HERMES SELLIER, 75008 Paris (FR)
(72) Inventeur: Crespel, Fabrice, 41600 Souvigny-en-Sologne (FR)
(74) Mandataire: Kurtz, Laurent Charles Edmond

(57) **Abrégé**

L'invention concerne un harnachement (1), tel qu'une bride ou un bridon d'équitation, destiné à être fixé à la tête d'un animal de la famille des équidés, comprenant une têtière (2) pour passer au sommet de la tête, derrière les oreilles de l'animal, prolongée de part et d'autre respectivement par un premier (3) et un second (3') montants latéraux pourvus de moyens de fixation (4) d'un mors à effet de levier (5).

La bride (1) comprend des moyens élastiques de rappel (6) aptes à s'étendre pour permettre le déplacement des moyens de fixation (4) du mors à effet de levier (5) lorsqu'une force de traction est appliquée sur lesdits moyens de fixation (4), afin d'amortir la pression exercée par la têtière (2) sur la nuque de l'animal, et à revenir à leur position initiale lorsque aucune force n'est appliquée sur lesdits moyens de fixation (4).

## Description

L'invention concerne un harnachement, tel qu'une bride ou un bridon d'équitation, destiné à être fixé à la tête d'un animal appartenant à la famille des équidés, tel qu'un cheval.

L'invention concerne plus particulièrement les brides ou bridons pour la fixation d'un mors à effet de levier, tel qu'un mors de bride. Les brides de ce type sont généralement utilisées pour le dressage des chevaux ou lorsque le cheval est réputé difficile à monter.

Les brides ou bridons comportent classiquement une têtière disposée sur le haut de la tête du cheval, deux montants latéraux s'étendant de part et d'autre de la tête du cheval, une sous-gorge passant sous le maxillaire et une muserolle entourant le chanfrein. En outre, les montants latéraux comportent des moyens de fixation d'un mors de bride et/ou des moyens de fixation d'un mors de filet.

Le mors de filet ou filet est composé de deux anneaux de mors, fixés aux montants, disposés de part et d'autre de la tête du cheval et entre lesquels est disposé un canon inséré dans la bouche du cheval à la commissure des lèvres. Les rênes de filet possèdent deux extrémités solidarisées aux anneaux du mors et il est ainsi possible de conduire et de régler l'allure du cheval.

Le mors de bride se compose d'une tige appelée canon ou embouche qui traverse la bouche en appuyant sur la langue et la lèvre inférieure, solidaire de deux branches disposées de part et d'autre de la bouche et de deux anneaux disposés sur l'extrémité supérieure des branches et permettant la fixation du mors de bride sur les montants de la bride.

Les rênes de bride sont fixées aux extrémités antérieures des branches et la traction sur les rênes fixées aux extrémités inférieures des branches provoque un basculement du mors dont le canon vient appuyer sur les gencives. La sensation de pression indique au cheval dressé s'il -doit ralentir ou tourner. -En outre, le mors de bride agit sur la tête du cheval de façon à l'abaisser. Ainsi, il est possible d'orienter l'encolure du cheval.

Toutefois, lorsqu'une force est exercée par les rênes sur le mors de bride, le basculement des branches entraîne un effort de traction sur les montants latéraux qui se répercute sur la nuque du cheval au niveau de la têtière.

Cette pression, au niveau de la nuque du cheval, qui peut être relativement importante, est une source de gênes et de traumatismes pour l'animal.

L'invention vise à remédier à ce problème en proposant un harnachement, tel qu'une bride ou un bridon, pour la fixation d'un mors à effet de levier permettant de diminuer la pression exercée sur la nuque de l'animal lors du basculement du mors à effet de levier, afin d'améliorer le confort du harnachement et éviter des traumatismes pour l'animal.

A cet effet, et selon un premier aspect, l'invention propose un harnachement, tel qu'une bride ou un bridon d'équitation, destiné à être fixé à la tête d'un animal de la famille des équidés, comprenant une têtière pour passer au sommet de la tête, derrière les oreilles de l'animal, prolongée de part et d'autre respectivement par un premier et un second montants latéraux pourvus de moyens de fixation d'un mors à effet de levier.

La bride comprend des moyens élastiques de rappel aptes à s'étendre pour permettre le déplacement des moyens de fixation du mors à effet de levier lorsqu'une force de traction est appliquée sur lesdits moyens de fixation, afin d'amortir la pression exercée par la têtière sur la nuque de l'animal, et à revenir à leur position initiale lorsque aucune force n'est appliquée sur lesdits moyens de fixation, la tension des moyens élastiques de rappel étant agencée de manière à ce que lesdits moyens élastiques de rappel s'étendent lorsque la force appliquée sur lesdits moyens de fixation est supérieure à un seuil de sollicitation et restent en position initiale lorsque ladite force est inférieure audit seuil.

Ainsi, lorsque les moyens élastiques de rappel sont tendus, les gênes occasionnées par une pression sur le mors à effet de levier sont diminuées et lorsque les moyens élastiques sont dans leur position initiale, la bride est fermement maintenue sur la tête de l'animal.

Avantageusement, les moyens élastiques de rappel comprennent une première extrémité montée solidaire du premier montant latéral et une seconde extrémité montée solidaire du second montant latéral. Dans un mode de réalisation, les moyens élastiques de rappel sont formés par une bande élastique.

Ainsi, la mise en oeuvre de l'invention est relativement simple car les moyens de rappel peuvent être uniquement composés d'une bande élastique permettant à la fois le rappel du premier et du second montants latéraux.

Avantageusement, la têtière comprend en outre une gaine dans laquelle sont logés les moyens élastiques de rappel. Ainsi, les moyens élastiques de rappel sont protégés et les frottements sur la tête de l'animal sont limités car les moyens élastiques de rappel ne sont pas en contact direct avec l'animal.

Avantageusement, les montants latéraux possèdent une portion supérieure logée dans ladite gaine. Par conséquent, la portion supérieure des montants latéraux coulisse dans la gaine lorsque les moyens élastiques de rappel s'étendent ou reviennent dans leur position initiale et les frottements entre la portion supérieure des montants latéraux et l'animal sont limités.

Avantageusement, la gaine est équipée de moyens de butée limitant le mouvement du premier et second montants latéraux à l'intérieur de la gaine. Ainsi, un effort exercé sur le mors à effet de levier de façon dissymétrique n'occasionne pas un déséquilibre de la bride.

Dans un mode de réalisation, la gaine est formée de deux bandelettes superposées et fixées l'une à l'autre par leurs bords latéraux.

Avantageusement, le harnachement comprend en outre un frontail composé d'une lanière comportant à chacune de ses extrémités une boucle d'association aux montants latéraux dans laquelle coulissent lesdits montants latéraux. En conséquence, le mouvement du frontail n'est pas lié au mouvement des montants latéraux ce qui permet également de limiter les frottements.

D'autres objets et avantages de l'invention apparaîtront au cours de la description qui suit, faite en référence aux dessins annexés, dans lesquels :
- la figure 1 est une représentation schématique d'une bride selon l'invention, ladite bride étant mise en place sur la tête d'un cheval ;
- la figure 2 est une représentation schématique d'une têtière selon l'invention vue par transparence ; et
- la figure 3 est une représentation schématique d'une portion de la têtière en coupe longitudinale selon l'axe III-III de la figure 2.

Bien que l'invention soit plus particulièrement destinée à être fixée à la tête d'un cheval, on notera qu'elle pourra également être utilisée pour le dressage d'autres animaux appartenant à la famille des équidés.

Par la suite, on décrit une bride d'équitation 1 dans sa position normale dans laquelle elle est fixée sur la tête d'un cheval. Les termes « supérieure » et « inférieure » se réfèrent donc à une bride 1 en position d'utilisation, comme représenté sur la figure 1.

Dans le mode de réalisation représenté, le mors à effet de levier est un mors de bride 5.

La bride d'équitation 1 représentée sur la figure 1 comprend une têtière 2 prolongée de part et d'autre par des montants latéraux 3, 3', un frontail 12, une muserolle 18 et une sous-gorge 19.

Lorsque la bride 1 est fixée à la tête d'un cheval, la têtière 2 passe sur la nuque, derrière les oreilles du cheval, le frontail 12 passe au travers du front de l'animal, le sous-gorge 19 passe sous la maxillaire inférieure et la muserolle 18 se place sur le chanfrein, au-dessus des naseaux, afin d'empêcher le cheval d'ouvrir la bouche et de tenter ainsi de se débarrasser du mors de bride 5 ou du mors de filet 15. Ainsi, la bride 1 est fermement maintenue sur la tête du cheval.

Les montants latéraux 3, 3' s'étendent de part et d'autre de la tête de l'animal, relient la têtière 2, le frontail 12 et la muserolle 18 et permettent en outre la fixation du mors de bride 5 et du mors de filet 15.

Chaque montant 3, 3' comporte deux bandes 26, 27 superposées et connectées l'une à l'autre au niveau de la portion supérieure 9 du montant 3, 3'. Au niveau de la portion inférieure des montants 3, 3', chaque bande se divise en deux sangles 16, 17, 20, 21. Ainsi, la portion inférieure du montant 3, 3' comporte quatre sangles 16, 17, 20, 21 prolongeant sa portion supérieure 9.

La première sangle 20 permet la fixation de la sous-gorge 20. La sous-gorge 20 est une lanière par exemple associée à la première sangle 20 au moyen de dispositif de réglage 22. La seconde sangle 21 permet la fixation de la muserolle 18. La muserolle 18 est également associée à la seconde sangle 21 au moyen d'un dispositif de réglage 23.

Enfin, les troisième 16 et quatrième 17 sangles, appelées montant de bride 16 et montant de filet 17 sont respectivement pourvues de moyens de fixation 4 de mors de bride 5 et de moyens de fixation 14 du mors de filet 15. Les troisième 16 et quatrième 17 sangles sont également équipées d'un dispositif de réglage 24.

Les dispositifs de réglage 22, 23, 24 sont par exemple des dispositifs de bouderie.

Dans le mode de réalisation représenté, les moyens de fixation 4, 14 du mors de bride 5 et du mors de filet 15 sont composés d'une perforation ménagée à l'extrémité du montant de bride 16 ou du montant de filet 17 et apte à être disposée autour d'un picot solidaire dudit montant 16, 17 de sorte à former une boucle autour de l'anneau du mors de bride 5 ou du mors de filet 15.

Dans un mode de réalisation représenté sur la figure 2, la têtière 2 est composée d'une gaine 8 et de moyens élastiques de rappel 6.

Les moyens élastiques de rappel 6 sont logés dans la gaine 8 et possèdent une première extrémité 7 montée solidaire d'un premier montant latéral 3 et une seconde extrémité 7' montée solidaire d'un second montant latéral 3'. Les moyens élastiques de rappel 6 sont par exemple formés par une bande de tissu élastique qui est cousue sur la portion supérieure 9, 9' des montants latéraux 3, 3'.

La tension des moyens élastiques de rappel 6 est choisie de manière à ce qu'ils s'étendent lorsque la force appliquée sur les moyens de fixation 4 du mors de bride 5 est supérieure à un seuil de sollicitation et restent en position initiale lorsque la force est inférieure audit seuil. Ainsi, lorsque le mors de bride 5 est sollicité de façon violente par le cavalier, les moyens élastiques de rappel 6 s'étendent de façon à amortir la force exercée sur la nuque du cheval tandis que lorsque le mors de bride 5 est sollicité de façon moindre, la force est transmise sur le canon du mors de bride 5 de façon à conduire le cheval.

Dans un mode de réalisation particulier, la bande élastique est cousue entre les deux bandes superposées formant la portion supérieure 9 du montant 3, 3'.

Avantageusement, afin de limiter les frottements des montants 3, 3' sur l'animal, la portion supérieure 9, 9 des montants 3, 3' est également logée en partie dans la gaine 8. Ladite portion supérieure 9, 9' des montants est donc mobile en translation à l'intérieur de la gaine 8 lorsque les moyens élastiques de rappel sont étirés puis reviennent en position initiale.

Dans un mode de réalisation, la gaine 8 est formée par deux bandelettes superposées et fixées l'une à- l'autre au niveau de tours bords latéraux 11, 11'. Les bandelettes peuvent notamment être des bandelettes de cuir assemblées par couture.

La gaine 8 possède deux portions latérales dans lesquelles sont logées les portions supérieures 9, 9' des montants 3, 3' et une portion médiane 24 en contact avec la nuque de l'animal. Afin d'augmenter la répartition des efforts exercées sur la nuque, la portion médiane 24 est plus large que les portions latérales.

La gaine 8 est équipée de moyens de butée 10 permettant de définir une position stable du premier 3 et du second 3' montants latéraux dans la gaine 8. Ces moyens de butée 10 permettent de limiter le déplacement des montants latéraux 3, 3' vers l'intérieur de la gaine 8. Ainsi, lorsqu'un effort est exercé de façon plus importante sur un côté du mors de bride 5, le montant latéral 3, 3' opposé ne coulisse pas à l'intérieur de la gaine 8. Par conséquent, un effort exercé sur le mors de bride de façon dissymétrique n'occasionne pas un déséquilibre de la bride.

Les moyens de butée 10 sont par exemple formés par un rétrécissement de l'espace intérieur de la gaine.

Dans le mode de réalisation représenté sur la figure 3, nous remarquons que l'épaisseur des bandes 25, 26 décroît progressivement vers l'extrémité supérieure des montants latéraux 3, 3' alors que le passage formé à l'intérieur de la gaine 8 rétrécit vers l'intérieur de la gaine 8. Ainsi, les surfaces des montants 3, 3' et de la gaine 8 formant butée sont relativement grandes.

Dans le mode de réalisation représenté, le frontail 12 est une lanière comportant à chacune de ces extrémités des boucles d'association 13 avec les montants latéraux 3, 3'. Lesdites boucles d'association 13 sont agencées de sorte à ce que les montants latéraux 3, 3' coulissent à l'intérieur desdites boucles 13 lorsque les moyens élastiques de rappel 6 se tendent ou reviennent dans leur position initiale. Ainsi, le frontail 12 reste sensiblement immobile lors du mouvement des moyens élastiques de rappel 6 ce qui contribue au bon maintien de la bride 1 et limite les frottements de la bride 1 sur l'animal.

La muserolle 18 est elle aussi composée d'une lanière qui entoure le chanfrein du cheval et comporte également des moyens de réglage 25 afin de s'adapter à la morphologie de l'animal.

On notera que la bride 1 peut être réalisée dans tous matériau approprié tel que le cuir ou le nylon.

## Revendications

1. Harnachement (1), tel qu'une bride ou un bridon d'équitation, destiné à être fixé à la tête d'un animal du type équidé, comprenant une têtière (2) pour passer au sommet de la tête, derrière les oreilles de l'animal, prolongée de part et d'autre respectivement par un premier (3) et un second (3') montants latéraux pourvus de moyens de fixation (4) d'un mors à effet de levier (5), **caractérisée en ce que** ladite bride (1) comprend des moyens élastiques de rappel (6) aptes à s'étendre pour permettre le déplacement des moyens de fixation (4) du mors à effet de levier (5) lorsqu'une force de traction est appliquée sur lesdits moyens de fixation (4), afin d'amortir la pression exercée par la têtière (2) sur la nuque de l'animal, et à revenir à leur position initiale lorsque aucune force n'est appliquée sur lesdits moyens de fixation (4), la tension des moyens élastiques de rappel (6) étant agencée de manière à ce que lesdits moyens élastiques de rappel (6) s'étendent lorsque la force appliquée sur lesdits moyens de fixation (4) est supérieure à un seuil de sollicitation et restent en position initiale lorsque ladite force est inférieure audit seuil.

2. Harnachement (1) selon la revendication 1, **caractérisée en ce que** la têtière (2) comprend lesdits moyens élastiques de rappel (6).

3. Harnachement (1) selon la revendication 2, **caractérisée en ce que** les moyens élastiques de rappel (6) comprennent une première extrémité (7) montée solidaire du premier montant latéral (3) et une seconde extrémité (7') montée solidaire du second montant latéral (3').

4. Harnachement (1) selon l'une des revendications 1 à 3, **caractérisé en ce que** les moyens élastiques de rappel (6) sont formés par une bande élastique.

5. Harnachement (1) selon l'une des revendications 2 à 4, **caractérisée en ce que** la têtière (2) comprend en outre une gaine (8) dans laquelle sont logés les moyens élastiques de rappel (6).

6. Harnachement (1) selon la revendication 5, **caractérisée en ce que** les montants latéraux (3, 3') possèdent une portion supérieure (9, 9') logée dans ladite gaine (8).

7. Harnachement (1) selon la revendication 6, **caractérisée en ce que** la gaine (8) est équipée de moyens de butée (10) limitant le mouvement du premier (3) et second (3') montants latéraux vers l'intérieur de la gaine (8).

8. Harnachement (1) selon la revendication 7, **caractérisé en ce que** les moyens de butée (10) sont formés par un rétrécissement du passage formé à l'intérieur de la gaine (8).

9. Harnachement (1) selon l'une des revendications 5 à 8, **caractérisée en ce que** la gaine (8) est formée de deux bandelettes superposées et fixées l'une à l'autre par leurs bords latéraux (11, 11').

10. Harnachement (1) selon l'une des revendications 1 à 9, **caractérisée en ce qu'**il comprend en outre un frontail (12) associé aux montants latéraux (3, 3') et destiné à être disposé en travers du front de l'animal.

11. Harnachement (1) selon la revendication 10, **caractérisée en ce que** le frontail (12) est une lanière comportant à chacune de ses extrémités une boucle d'association (13) aux montants latéraux (3, 3') dans laquelle coulissent lesdits montants latéraux (3, 3').

12. Harnachement (1) selon l'une des revendications 1 à 11, **caractérisée en ce que** les montants latéraux (3, 3') sont en outre pourvus de moyens de fixation (14) d'un mors de filet (15).

13. Harnachement (1) selon la revendication 12, **caractérisée en ce que** chaque montant latéral (3, 3') comprend un montant de bride (16) et un montant de filet (17) prolongeant la portion supérieure (9, 9') dudit montant et équipés respectivement de moyens de fixation (4) d'un mors de bride (5) et de moyens de fixation (14) d'un mors de filet (15).

14. Harnachement (1) selon la revendication 13, **caractérisée en ce que** les moyens de fixation (4) d'un mors de bride (5) et/ou les moyens de fixation (15) d'un mors de filet (15) sont composés d'une perforation ménagée à l'extrémité du montant de bride (16) ou du montant de filet (17) apte à être disposée autour un picot solidaire dudit montant (16,17).

15. Harnachement (1) selon l'une des revendications 1 à 14, **caractérisée en ce qu'**il comprend une muserolle (18) associée aux montants latéraux (3, 3') et destinée à être placée autour du chanfrein de l'animal, au-dessus de ses naseaux.

16. Harnachement (1) selon l'une des revendications 1 à 15, **caractérisée en ce qu'**il comprend un sous-gorge (19) associé aux montant latéraux (3, 3') et destiné à passer sous le maxillaire inférieur de l'animal.
